# EUROPÄISCHE PATENTSCHRIFT

(11) **EP 2 177 367 B1**
(45) Veröffentlichungstag und Bekanntmachung des Hinweises auf die Patenterteilung: **01.06.2011**
(21) Anmeldenummer: 09012917.2
(22) Anmeldetag: 13.10.2009
(51) Int. Cl.: B42B 5/10

(54) **Binden von aufeinander gestapelten Flachteilen**
Connection of flat parts stacked on top of each other
Lien pour éléments plats empilés les uns sur les autres

(30) Priorität: 17.10.2008 DE 202008013909 U; 11.06.2009 DE 102009025105
(43) Veröffentlichungstag der Anmeldung: 21.04.2010
(73) Patentinhaber: Kugler-Womako GmbH, 72622 Nürtingen (DE)
(72) Erfinder: Fuchs, Ferdinand, 72622 Nürtingen (DE)
(74) Vertreter: Grebner, Christian Georg Rudolf

(56) Entgegenhaltungen:
- CH-A5- 692 912
- DE-A1- 2 200 573
- US-A- 2 239 036

## Beschreibung

Die Erfindung betrifft ein Verfahren zum Binden von aufeinander gestapelten Flachteilen, insbesondere Papierbögen, wobei die Flachteile mit Perforationen versehen sind. Ferner betrifft die Erfindung eine Vorrichtung zum Binden von aufeinander gestapelten Flachteilen, insbesondere Papierbögen, wobei die Flachteile mit Perforationen versehen sind, sowie gebundene Flachteile, insbesondere Papierbögen.

Blöcke oder gestapelte Flachteile aus Papier oder dergleichen, wie z.B. Prospekte, Bedienungsanleitungen, Kalender, Schreibblöcke, werden, wenn diese aufgeklappt werden sollen, mit einem Binderücken oder dergleichen gebunden.

Darüber hinaus ist bekannt, dass Papierstapel wie Schreibblöcke oder Notizblöcke unter Verwendung von Klebestreifen oder von Drahtkämmen oder dergleichen miteinander an einer Seite verbunden sind.

Beispielsweise ist in EP-B-0 704 322 ein Binderücken zum Zusammenhalten eines Stapels von Blättern beschrieben, wobei das Rückenteil und Finger des Binderückens als eine einlagige einstückige Kunststoffbindung offenbart sind, die im Spritzgussverfahren hergestellt wird.

US-A-2 239 036 beschreibt ein Verfahren nach den Oberbegriff des Anspruchs 1.

Darüber hinaus ist ferner in WO-A-2006/090644 eine mehrlagige, einstückige Papierkammbindung mit ringförmigen Schlaufen offenbart.

Ausgehend von diesem Stand der Technik besteht die Aufgabe der Erfindung darin, eine einfache und feste Bindung von Papierlagen bzw. Papierstapeln bereitzustellen, wobei es möglich sein soll, eine sortenreine Bindung bereitzustellen.

Gelöst wird diese Aufgabe durch ein Verfahren zum Binden von aufeinander gestapelten Flachteilen, insbesondere Papierbögen, wobei die Flachteile mit mehreren Perforationen zur Aufnahme von Fingern bzw. zungenartigen Abschnitten eines Außenblatts versehen sind, wobei ein Außenblatt mit mehreren bzw. einer Vielzahl von Fingern bereitgestellt wird und die Finger des Außenblatts in einem vorbestimmten Bereich mit einem Klebemittel versehen sind oder werden, die Finger in die Perforationen der gestapelten Flachteile derart eingebracht werden, dass die Finger jeweils spiralförmig nach Art einer aufgewickelten Rolle als Schlaufe gebogen werden oder sind, wobei ein, vorzugsweise klebemittelfreier, Bereich der Finger jeweils mit einem mit Klebemittel versehenen Bereich des jeweiligen Fingers überlappend in Kontakt gebracht wird.

Die Erfindung beruht auf dem Gedanken, dass ein Außenblatt, z.B. ein Bodenblatt mit integrierten Fingern bzw. Bindezungen oder dergleichen einstückig bereitgestellt wird, wobei die Bindezungen an einer Seite einer Grundfläche des Bodenblatts angeordnet sind. Die Grundfläche dieses Außenblatts bzw. Bodenblatts oder Deckenblatts entspricht dabei der Grundfläche der miteinander zu verbindenden Papierbögen bzw. Flachteile. Dadurch, dass die Finger bzw. Bindezungen Bestandteil eines Außenblatts sind und von der Grundfläche des Außenblatts rechtwinklig und parallel zueinander abstehen, kann ein einstoffiges Außenblatt bereitgestellt werden, so dass beispielsweise, wenn die Grundfläche des Außenblatts aus Papier hergestellt ist, dann auch die Zungen bzw. Bindefinger bzw. Schlaufen oder dergleichen aus demselben Stoff, vorzugsweise aus Zellstoff, d.h. aus Papier oder Karton, hergestellt sind.

In diesem Fall sind für eine Wertstoffverwertung eines gebundenen Schreibblocks komplett aus Papier keine Zerlegungsprozesse auszuführen, die ansonsten beispielsweise bei einer Drahtkammbindung eines Schreibblocks mit einem Drahtkamm aus Metall notwendig sind.

Im Rahmen der Erfindung ist es denkbar, dass für das Außenblatt mit den Fingern als auch für die Flachteile andere Stoffe bzw. Materialien, wie z.B. Kunststoff, verwendet werden können, wobei wiederum das Außenblatt mit den Fingern aus einem einzigen Werkstoff hergestellt ist. Auch in diesem Fall sind für eine Wertstoffverwertung eines gebundenen Schreibblocks beispielsweise komplett aus Kunststoff keine Zerlegungsprozesse auszuführen, die ansonsten beispielsweise bei einer Drahtkammbindung eines Schreibblocks mit einem Drahtkamm aus Metall notwendig sind.

Vorzugsweise weisen die Finger bzw. Bindezungen die gleiche Materialstärke bzw. Materialdicke wie die Grundfläche des Außenblatts auf. Im Rahmen der Erfindung ist es ebenso möglich, dass die am Außenblatt angeordneten Finger bzw. Bindezungen und das Außenblatt unterschiedlich dick sind. Außerdem können in einer weiteren Ausgestaltung auch die Finger verschieden dick ausgebildet sein.

Darüber hinaus beruht ein weiterer Gedanke der Erfindung darauf, dass bei der Ausbildung der Bindung an einer Seite der miteinander zu bindenden Flachteile eine Schlaufenbindung oder eine Art Rollschlaufenbindung ausgebildet wird, da die Finger bzw. Bindezungen des Außenblatts, die schlaufenförmig aufgerollt werden oder sind, in einem Kontaktbereich miteinander verbunden werden, wobei in diesem überlappenden Kontaktbereich die Bindezungen bzw. die Finger des Außenblatts nach Art einer einfachen Rolle bzw. einer mehrfachen spiralförmigen Rollung ausgebildet sind. Hierdurch wird eine Art Einfachschlaufe oder Mehrfachschlaufe, insbesondere Doppelschlaufe, ausgebildet. Dabei wird ein erster äußerer Bereich der Finger, der klebemittelfrei oder mit einem Klebemittel versehen ist, jeweils mit einem zweiten mit Klebemittel versehenen Bereich des jeweiligen Fingers überlappend in Kontakt gebracht. In einer Ausgestaltung ist oder wird auf die Finger des Außenblatts beidseits ein reaktivierbares bzw. aktivierbares Klebemittel, vorzugsweise vorab, aufgetragen.

Gemäß der Erfindung wird somit eine aufgerollte Schlaufenbindung, beispielsweise für Kalender oder für Schreibblöcke, bereitgestellt, wobei die Schlaufenbindung aus demselben Material, beispielsweise Papier oder Karton, hergestellt ist wie das Material des gesamten Außenblattes bzw. Boden-oder Deckblatts. Insbesondere wird eine derartige Einstoffbindung als Kammbindung oder auch als Mehrschlaufenbindung entsprechend den Anforderungen an die Bindung bereitgestellt. Darüber hinaus kann die Kammbindung bzw. Schlaufenbindung ein integraler Bestandteil des Außenblatts bzw. des Bodenblatts oder des Deckenblatts und somit einstückig sein.

In einer alternativen Lösung wird außerdem ein Verfahren zum Binden von aufeinander gestapelten Flachteilen, insbesondere Papierbögen, vorgeschlagen, wobei die Flachteile mit Perforationen zur Aufnahme von Fingern bzw. Bindezungen eines Außenblatts versehen sind, wobei ein Außenblatt mit mehreren Fingern bereitgestellt wird und die, vorzugsweise klebemittelfreien, Finger des Außenblatts in die Perforationen der gestapelten Flachteile eingebracht werden derart, dass die Finger spiralförmig nach Art einer aufgerollten Rolle gebogen werden oder sind, wobei ein Bereich der Finger jeweils mit einem anderen Bereich des jeweiligen Fingers überlappend in Kontakt gebracht wird oder ist, wobei anschließend die überlappenden Kontaktbereiche der jeweiligen Finger, vorzugsweise mittels Strahlungsenergie und weiter vorzugsweise mittels Wärmeeintrag, miteinander unlösbar verbunden werden.

Im Rahmen der Erfindung wird unter einer unlösbaren Verbindung eine dauerhafte, und vorzugsweise verschleißfeste, Verbindung verstanden, die insbesondere nicht zerstörungsfrei beim Öffnen bzw. Lösen der Verbindung ist.

Während bei dem zuerst genannten Verfahren während der Schlaufenbildung, d.h. beim Einbringen der Bindezungen in die Perforationen der miteinander zu verbindenden Flachteile und während der Krümmung der Finger bzw. Bindezungen aufgrund der bereits vorhandenen Klebemasse auf den jeweiligen Fingern auf der Innenseite miteinander verbunden werden, ist beim zweiten erfindungsgemäßen Verfahren vorgesehen, dass zunächst die Finger, die zunächst in die Perforationen der miteinander zu verbindenden Flachteile eingebracht werden, in einem Überlappungsbereich schlaufenartig oder aufgerollt ausgebildet sind, wobei anschließend die überlappenden Kontaktbereiche der jeweiligen Finger unlösbar bzw. dauerhaft miteinander verbunden werden. Beispielsweise ist es denkbar, dass in das Außenblatt bzw. Boden- oder Deckblattmaterial ein Zusatzstoff eingebracht ist, der nach der Schlaufenbildung durch Beaufschlagung von Mikrowellen, UV-Strahlung oder Laserstrahlen oder IR-Strahlung bzw. Wärme, wie auch durch Ultraschallbeaufschlagung oder dergleichen, in dem Kontaktbereich reagiert und aushärtet. Im Rahmen der Erfindung ist auch ein Verschweißen zur Ausbildung einer unlösbaren Schlaufenbindung möglich. Hierdurch wird ebenfalls eine stabile Schlaufenbindung bzw. Bindeschlaufe für eine Schreibunterlage bzw. einen Schreibblock bereitgestellt.

Gemäß der Erfindung sind am Außenblatt, d.h. am Bodenblatt oder am Deckblatt die Bindeschlaufen bzw. Finger an einer Seite angeordnet bzw. ausgeschnitten, wobei die Länge der Finger für die Bindungen derart bemessen ist, dass ein vorbestimmter gemeinsamer Überlappungsbereich beim Ausbilden der Bindeschlaufe, d.h. beim Eindrehen der Finger in die Perforationen der Flachteile entsteht. Durch den Zuschnitt der abgewickelten Finger bzw. Schlaufenzungen ist es möglich, verschiedene Schlaufendurchmesser zu erzeugen, wobei es möglich ist, mit einem Außenblatt mit entsprechenden Fingern verschiedene Dicken an Papierlagen zu binden.

Darüber hinaus zeichnet sich eine Ausgestaltung des Verfahrens dadurch aus, dass das Außenblatt zu den gestapelten Flachteilen flach gefördert wird, wobei während der Förderung des Außenblatts auf die Finger bzw. Bindezungen des Außenblatts Klebemasse aufgebracht wird oder ist und wobei die äußeren freien Enden der Finger in die Perforationen der Flachteile eingebracht werden, die unter Weiterförderung des Außenblatts in Kontakt mit den mit Klebemasse versehenen Bereichen der Finger gebracht werden. Hierdurch wird die Schlaufenbindung der Finger entsprechend fixiert, wobei die geformte Schlaufe an der Übergangsstelle vorzugsweise mit Klebstoff fixiert wird, wodurch verhindert wird, dass aus der gebildeten Schlaufe gebundenes Material bzw. Flachteile des Stapels entnommen werden können, da im Kontaktbereich der in sich aufgerollten Finger bzw. Bindezungen eine dauerhafte und unlösbare Verbindung ausgebildet ist.

Weiterhin ist gemäß einer vorteilhaften Ausgestaltung des Verfahrens vorgesehen, dass die Klebemasse auf die Innenseite der Finger des Außenblatts, insbesondere benachbart zur Grundfläche des Außenblatts, aufgebracht wird, wodurch die äußeren freien Enden der Finger bzw. die Endbereiche der Finger während des Einbringvorgangs in die Perforationen der Flachteile gebogen oder gekrümmt werden und nach der Bildung einer vollständigen Schlaufe in Kontakt mit dem auf dem Finger ausgebildeten Klebebereich in Kontakt gebracht werden. Besonders vorteilhaft ist es, wenn als Klebemasse oder Klebemittel ein reaktivierbarer Klebestoff eingesetzt bzw. verwendet wird. Hierdurch wird in vorteilhafter Weise jegliche oder eine Klebstoffverunreinigung während des Bindevorgangs unterbunden bzw. vermieden.

Um ein einfaches Einbringen der Finger bzw. Bindezungen des Außenblatts zu erreichen ist weiterhin vorgesehen, dass die zu verbindenden Flachteile vor der Herstellung des gebundenen Stapels jeweils gegeneinander verschoben angeordnet sind oder werden, so dass die Perforationen der Flachteile, vorzugsweise im Querschnitt, bogenförmig oder teilkreisförmig angeordnet sind, so dass die Perforationen der Fläche eine Art gebogenen Kanal für die Bindezungen bilden.

Überdies ist es in einer Ausgestaltung vorteilhaft, wenn während einer, vorzugsweise linearen, Förderung des flachen Außenblatts vor Einbringen der Finger in die Perforationen der Flachteile Klebemasse auf die Finger abschnittsweise aufgebracht wird. Insbesondere wird dabei die Klebemasse auf die Innenseite der Finger bzw. Bindezungen des Außenblatts aufgebracht, die nach Ausbildung der ring- bzw. schlaufenförmigen Bindung den gestapelten bzw. gebundenen Flachteilen zugeordnet ist. Hierbei wird die Klebemasse im Wurzelbereich der Finger zwischen der Grundfläche des Außenblatts und äußeren freien Enden bzw. Endabschnitten der Finger aufgebracht, wobei die äußeren freien Enden bzw. Endabschnitte der Finger, die zuerst in die Perforationen eingebracht werden, klebemittelfrei sind.

In einer Ausgestaltung ist es möglich, dass die äußeren freien Enden bzw. Endabschnitte der Finger mit einem reaktivierbaren Klebstoff bzw. Klebemittel beschichtet sind, der erst nach der Schlaufenbindung und durch Beaufschlagung mit Energie, z.B. Wärmeenergie, reagiert und dadurch zunächst anweicht und nachfolgend aushärtet, um eine unlösbare Verbindung der gebildeten Schlaufen zu erreichen. Dabei kann der reaktivierbare Klebstoff auf einer oder auf beiden Seiten der Finger aufgetragen oder aufgebracht sein.

In einer weiteren Ausgestaltung ist es denkbar, dass auch die äußeren Enden bzw. Endabschnitte der Finger einen, vorzugsweise eingebundenen oder integrierten, Zusatzstoff nach Art eines Festigers oder dergleichen aufweisen, der erst nach der Schlaufenbindung und nach einer entsprechenden Aktivierung durch Beaufschlagung mit Energie reagiert und dadurch aushärtet, um eine unlösbare Verbindung der gebildeten Schlaufen zu erreichen.

Darüber hinaus zeichnet sich das Verfahren dadurch aus, dass während des Einbringens der Finger in die Perforationen der Flachteile die Grundfläche des Außenblatts, an dem die Finger angeordnet sind, und die gestapelten Flachteile geneigt zueinander angeordnet sind oder werden, wodurch die Schlaufenbildung bzw. das Einbringen der Finger in die Perforationen erleichtert wird.

Des Weiteren wird die Aufgabe gelöst durch eine Vorrichtung zum Binden von aufeinander gestapelten Flachteilen, insbesondere Papierbögen, mit einem, vorzugsweise metallfreien Bindemittel, wobei die Flachteile mit Perforationen versehen sind, die dadurch weitergebildet wird, dass eine Fingereinbringvorrichtung zum Einbringen von Fingern eines Außenblatts für die Flachteile vorgesehen ist, derart, dass die Finger spiralförmig gebogen bzw. aufgerollt gebogen sind oder werden und ein Bereich der in die Perforationen der Flachteile eingebrachten Finger überlappend mit einem anderen Bereich des jeweiligen Fingers in Kontakt gebracht wird oder ist, und wobei eine Fördereinrichtung für die Förderung des mit Fingern einstückig ausgebildeten Außenblatts vorgesehen ist, so dass jeweils ein Außenblatt zu der Fingereinbringeinrichtung förderbar ist, wobei an der Fingereinbringeinrichtung eine Aufnahme für einen zu bindenden Stapel aus Flachteilen vorgesehen ist. Das für die Bindung vorgesehene Bindemittel ist dabei als eine Vielzahl von Fingern oder Bindezungen, die in die Perforationen der Flachteile eingreifen bzw. mit den Perforationen in Eingriff gebracht werden, ausgebildet. Insbesondere ist das Bindemittel als Außenblatt mit daran angeordneten Fingern ausgebildet.

Unter Verwendung der Vorrichtung zusammen mit einem zu bindenden Stapel von Flachteilen sowie einem Außenblatt mit entsprechenden Fingern bzw. Bindezungen ist es möglich, eine dauerhafte Bindung der Flachteile auszubilden.

Darüber hinaus zeichnet sich die Vorrichtung dadurch aus, dass eine Fingerverbindeeinrichtung an der Fingereinbringeinrichtung derart angeordnet ist, wobei insbesondere die Fingereinbringeinrichtung eine Bindeschlaufenformeinrichtung und/oder eine Führungsschale aufweist, wodurch die überlappenden Kontaktbereiche der aufgerollten Finger miteinander verbunden sind. Hierdurch wird eine Art Schlaufenbildungsvorrichtung ausgebildet, wobei das Außenblatt mit den integrierten Fingern bzw. Bindezungen zugeführt wird und durch die Fingereinbringeinrichtung in die Perforationen der Flachteile eingedreht bzw. eingebracht wird. Insbesondere weist die Bindeschlaufenformeinrichtung eine oder mehrere Führungsschalen auf, wobei in einer Ausgestaltung für jeweils einen Finger oder eine Bindezunge eines Außenblatts jeweils wenigstens eine Führungsschale vorgesehen ist.

Außerdem zeichnet sich die Vorrichtung in einer Ausgestaltung dadurch aus, dass an der Fördereinrichtung eine Klebemittelaufbringeinrichtung angeordnet ist, so dass Klebemittel auf einen Bereich der Finger des Außenblatts jeweils aufbringbar ist.

Dazu ist weiter vorgesehen, dass die Klebemittelaufbringeinrichtung während der Förderung des Außenblatts entlang der Klebemittelaufbringeinrichtung Klebemittel aufbringt.

Ferner zeichnet sich eine Ausführungsform der Vorrichtung dadurch aus, dass die Fördereinrichtung für das Außenblatt als ein von einer Unterdruckquelle mit Unterdruck beaufschlagbarer Saugbandförderer ausgebildet ist und/oder ein Nockenband und/oder einen Saugtisch aufweist.

Eine weitere Lösung der Aufgabe besteht darin, dass gebundene Flachteile, insbesondere Papierbögen, bereitgestellt werden, wobei ein Außenblatt mehrere, vorzugsweise parallel und/oder nebeneinander angeordnete, Finger aufweist, wobei die Finger eines Außenblatts in Perforationen der gestapelt angeordneten Flachteile angeordnet sind, wobei die Finger spiralförmig gebogen oder (auf-) gerollt sind und ein Bereich der Finger überlappend mit einem anderen Bereich des jeweiligen Fingers in Kontakt gebracht ist, wobei die Finger im Kontaktbereich der Finger unlösbar miteinander verbunden sind, die erhältlich sind durch die Ausführung des voranstehend beschriebenen Verfahrens, insbesondere unter Verwendung einer voranstehend beschriebenen Vorrichtung. Zur Vermeidung von Wiederholungen wird auf die obigen Ausführungen zum Verfahren und zur Vorrichtung ausdrücklich verwiesen.

Dazu ist weiter vorgesehen, dass das Außenblatt und die Finger des Außenblatts aus im Wesentlichen dem gleichen nichtmetallischen, einlagigen Material bestehen und/oder im Wesentlichen die gleiche Dicke aufweisen.

Insbesondere ist es günstig, wenn bei den gebundenen Flachteilen das Außenblatt und die Finger des Außenblatts und die Flachteile aus dem gleichen Material bestehen oder hergestellt sind.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Nachfolgend wird die Erfindung anhand eines Ausführungsbeispiels ohne Beschränkung des allgemeinen Erfindungsgedankens exemplarisch beschrieben, wobei bezüglich aller im Text nicht näher erläuterten erfindungsgemäßen Einzelheiten ausdrücklich auf die Figuren verwiesen wird. Es zeigen:
- Fig. 1: schematisch eine Ansicht einer Bindevorrichtung zur Herstellung von gebundenen Papierbögen in einer Seitenansicht,
- Fig. 2: eine schematische Detailansicht der Vorrichtung in einem Ausschnitt,
- Fig. 3: schematisch eine Arbeitsposition der Bindevor- richtung,
- Fig. 4a, 4b: schematisch eine einfach eingedrehte bzw. her- gestellte Bindeschlaufe,
- Fig. 5a, 5b: schematisch eine doppelt eingedrehte bzw. her- gestellte Bindeschlaufe,
- Fig. 6: schematisch einen Teil der Bindevorrichtung zur Entnahme eines gebundenen Papierstapels,
- Fig. 7: schematisch eine weitere Arbeitsposition an der Bindevorrichtung,
- Fig. 8: eine Draufsicht auf die Bindevorrichtung unter Weglassung der Schlaufenformeinrichtung,
- Fig. 9: schematisch eine Draufsicht auf einen Papierbo- gen eines zu bindenden Papierstapels,
- Fig. 10a, 10b: schematisch eine Draufsicht auf ein Außenblatt bzw. Bodenblatt mit verschieden langen Binde- zungen.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

In Fig. 1 ist schematisch der Aufbau einer Bindevorrichtung 10 zum Binden eines aus mehreren Papierbögen gebildeten Stapels 14 gezeigt.

Der Stapel 14 besteht aus mehreren Papierbögen, wie sie schematisch in Fig. 9 in einer Draufsicht dargestellt sind. Der in Fig. 9 dargestellte Papierbogen 140 verfügt über eine rechtwinkelige Grundfläche, wobei im (oberen) Randbereich mehrere Perforationslöcher 141 ausgebildet sind. Die Perforationslöcher 141 sind als langgezogene Schlitze ausgebildet, wobei bei einer blockweisen Anordnung bzw. stapelweisen Anordnung von mehreren Papierbögen 140 eine Art schlitzartiger Kanal durch die Perforationslöcher 141 ausgebildet wird.

Der in Fig. 1 schematisch dargestellte Stapel 14 aus aufeinander gestapelten Papierbögen ist an der Oberseite mit einem aufgelegten Deckblatt 142 auf einem geneigt angestellten Auflagetisch 19 angeordnet.

Die Bindevorrichtung 10 verfügt über einen horizontal ausgerichteten Fördertisch 30, der unterhalb des Auflagetisches 19 angeordnet ist. Um den Papierstapel 14 zusammen mit dem Deckblatt 142 auf dem schräg angestellten Auflagetisch 19 zu positionieren, ist bzw. sind am unteren Ende des Auflagetisches 19 ein oder mehrere verschwenkbare Stapelformer 21 mit teilkreisförmigen Anlageflächen für den Papierstapel 14 angeordnet, so dass die Perforationen 141 des Papierstapels im Querschnitt einen teilkreisförmigen Kanal bilden.

Die Stapelformer 21 verfügen an der Oberseite über einen nasenartigen Vorsprung 121, wodurch die Höhe bzw. Dicke des zu bindenden Papierstapels 14 begrenzt ist. Die Stapelformer 21 sind an einem Schwenkarm 122 angeordnet, so dass die Stapelformer 21 nach unten weggeschwenkt werden können.

Darüber hinaus verfügt der Auflagetisch 19 seitlich über entsprechende Führungsplatten 20, wodurch der Papierstapel 14 im Zusammenwirken mit den Stapelformern 21 exakt positioniert wird, so dass die Perforationen 141 des Papierstapels 14 schlitzartige Kanäle mit einem vorbestimmten Krümmungsradius ausbilden.

Oberhalb des unteren Endes des Ablagetisches 19 bzw. oberhalb der Stapelformer 21 ist eine Bindeschlaufenformeinrichtung 22 angeordnet, wobei die Bindeschlaufenformeinrichtung 22 an einem Trage- oder Gestellarm 125 verschwenkbar ausgebildet ist. In Fig. 1 ist die Bindeschlaufenformeinrichtung 22 im abgeschwenkten Zustand dargestellt. Die Bindeschlaufenformeinrichtung 22 ist über einen Gestellpunkt soweit eingeschwenkt (vgl. Fig. 2), bis sie konzentrisch mit den Stapelformern 21 ausgebildet ist.

Darüber hinaus verfügt der Fördertisch 30 der Bindevorrichtung 10 über perforierte Saugriemen 12, die über äußere Rollen 32, 33 geführt sind. Unterhalb der Saugriemen 12 ist eine Saugplatte 11 angeordnet, um über einen Unterdruckanschluss 18 die Saugriemen 12 bzw. ein auf den Saugriemen 12 angeordnetes Bodenblatt 15 mit Unterdruck zu beaufschlagen. Hierdurch ist das Bodenblatt 15 oberhalb bzw. auf einem Saugriemen 12 angeordnet. Am äußeren rechten Rand des Saugriemens 12 ist ein mit den Saugriemen 12 bewegbarer Anschlag 35 angeordnet, der auf dem Fördertisch 30 hin und her bewegbar ist, um das Bodenblatt 15 auf dem Fördertisch 30 zu bewegen.

In Fig. 10a und 10b sind jeweils verschiedene schematische Ansichten eines Bodenblatts 15 dargestellt, wobei die Bodenblätter 15 eine rechteckförmige Grundfläche wie die Papierbögen (vgl. Fig. 9, Bezugszeichen 140) aufweisen, wobei die Grundfläche der Bodenblätter 15 im Wesentlichen der Grundfläche der zu verbindenden Papierbögen 140 entspricht. Im Rahmen der Erfindung ist auch vorgesehen, Bodenblätter 15 zu verarbeiten, die einen mehrseitigen, insbesondere dreiseitig überstehenden, Randbereich aufweisen.

Wie aus Fig. 10a, 10b ersichtlich ist, sind an einer Längsseite der Bodenblätter 15 jeweils zungenartige Finger bzw. Bindezungen 151 angeordnet, die in die Perforationen 141 der Papierbögen 140 eingebracht werden. Hierzu sind die Bindezungen 151 an den Stellen angeordnet, an denen bei einem Papierbogen 140 die Perforationslöcher 141 ausgebildet sind.

Um die Bindezungen 151 des Bodenblatts 15 in die teilkreisbogenförmig ausgebildeten Kanäle der Perforationslöcher 141 von aufeinander gestapelten Papierbögen einzubringen, wird bei der Bindevorrichtung gemäß Fig. 1 jeweils ein Bodenblatt 15 auf den Saugriemen 12 angeordnet, wobei die Bindezungen 151 anfangs noch nicht beleimt sind.

Unter Verwendung der Bindevorrichtung 10 in Fig. 1 werden die Bodenblätter 15 so angeordnet, dass die Bindezungen 151 an der vom Anschlag 35 abgewandten Seite angeordnet sind, so dass die Bindezungen 151 in Richtung des Auflagetisches 19 bzw. der Stapelformeinheiten 21 zeigen.

Die Saugplatte 11 ist über einen Unterdruckanschluss 18 mit einer Unterdruckquelle verbunden, so dass durch Beaufschlagung mit Unterdruck das Bodenblatt 15 auf den Saugriemen 12 gehalten wird.

Unter einer linearen Bewegung von links nach rechts gemäß Fig. 1 werden die Bindezungen 151 zunächst unter einer oder mehreren Leimdüsen 16 oberhalb des Fördertisches 30 hindurchgeführt, so dass die Bindezungen 151 jeweils mit einer Leimspur 152 versehen werden. Hierbei werden die äußeren Enden der Bindezungen 151 nicht mit Leim bzw. mit einem Klebemittel versehen, während die an die Grundfläche des Bodenblatts 15 angrenzenden Bereiche der Bindezungen 151 mit Leim versehen sind. Der Leim wird dabei über eine Leimzuführleitung 17 den Leimdüsen 16 zugeführt.

In Fig. 10a, 10b sind die Klebemittelauftragsflächen bzw. die Leimspuren auf den Bindezungen 151 mit dem Bezugszeichen 152 bezeichnet. Die Grundfläche der Bodenblätter 15 bleibt dabei klebemittel- bzw. leimfrei.

Die Länge sowie die Menge der Leimspuren 152 auf den Bindezungen 151 hängt dabei von der Länge der Bindezungen und von der bevorzugten Form der vorgesehenen Schlaufen für die Bindung des Papierstapels ab.

In Fig. 2 ist eine Arbeitsposition der Bindeschlaufenformeinrichtung 22 in einer Detailansicht dargestellt, wobei nach Einschwenken der Bindeschlaufenformeinrichtung 22 und durch die Betätigung eines Steuerhebels 24 Führungsschalen 23 in die vorgestanzten Perforationen 141 bzw. die vorgestanzten Bindeschlitze der Papierbögen 140 des Stapels 14 eingebracht werden. Anschließend werden die Stapelformer 21 nach unten weggeschwenkt.

Wie aus Fig. 2 ersichtlich ist, ist zwischen der Unterseite des Auflagetisches 19 und dem Saugriemen 12 des Fördertisches 30 bzw. zwischen den Enden der Führungsschalen 23 und dem Saugriemen 12 ein Spalt 40 ausgebildet, durch den das Bodenblatt 15 mit den Bindezungen 151 hindurchgeführt wird. Das jeweils auf den Saugriemen 12 angeordnete Bodenblatt 15 wird mittels des verschiebbaren Anschlags 35 in Richtung der Bindeschlaufenformeinrichtung 22 gefördert, wobei am beginnenden Radius der Führungsschalen 23 der Bindeschlaufenformeinrichtung 22 der Unterdruck an den Saugriemen 12 unterbrochen wird bzw. ist, so dass die Bindezungen 151 in die kreisförmig ausgebildeten Führungsschalen 23 einlaufen und gebogen werden (vgl. Fig. 3).

Die Führungsschalen 23 übernehmen bei der Bildung der Schlaufen die Formung der Papierbögen 140 des Stapels 14 am Außenradius und führen am Innenradius die eingeschobenen Bindezungen 151 bei der Bildung der Schlaufen.

Während der Förderung des Bodenblatts 15 auf den Saugriemen 12 wird dieses mit seiner Innenseite bzw. mit seinen Bindezungen 151 unterhalb der Leimdüsen 16 hindurchgeführt, so dass die Bindezungen 151 mit einer Leimspur (vgl. Fig. 10a, 10b, Bezugszeichen 152) versehen werden. Hierdurch wird ein vorgegebener Bereich der Bindezungen 151 mit einem vorbestimmten Leimbild besprüht bzw. versehen, um anschließend nach Einbringen der Bindezungen 151 in die von den Perforationslöchern 141 gebildeten Kanäle entlang der Führungsschalen 23 gebogen zu werden. Unter fortwährendem Transport des Bodenblatts 15 werden die vorderen Enden der Bindezungen 151 auf einer kreisförmigen Bahn um 360° gefördert, wodurch die vorderen Enden der Bindezungen 151 in Kontakt mit der auf der inneren Seite aufgebrachten Leimspur 152 der Bindezungen 151 in Kontakt gebracht werden, wodurch eine unlösbare Schlaufe bzw. Bindeschlaufe gebildet wird.

In Fig. 3 ist die Arbeitssituation dargestellt, in der das Bodenblatt 15 mit den integrierten Bindezungen 151 auf den Saugringen 12 in die Bindeschlaufenformeinrichtung 22 eingebracht wird, wobei aufgrund der Krümmung der Führungsschalen 23 die Bindezungen 151 an der Innenseite der Führungsschalen 23 anliegen und so durch den schlitzartigen Kanal bzw. die schlitzartigen Kanäle im Stapel 14, der bzw. die durch die Perforationen des Papierstapels 14 gebildet werden, eingebracht werden.

In Fig. 4a ist schematisch eine einfach eingedrehte Bindeschlaufe dargestellt, die in Fig. 4b vergrößert dargestellt ist, unter Weglassung des Papierstapels 14. Wie aus Fig. 4b ersichtlich ist, ist das vordere Ende der Bindezunge 151 mit der Leimspur 152 in einem überlappenden Kontaktbereich 153 ausgebildet.

In Fig. 5a bzw. 5b ist schematisch im Querschnitt eine doppelt eingedrehte bzw. ausgebildete Bindeschlaufe im Querschnitt dargestellt, wobei in der vergrößerten Darstellung gemäß Fig. 5b ebenfalls der Papierstapel 14 aus Gründen der Übersichtlichkeit weggelassen wurde. Bei der gemäß Fig. 5a, 5b gebildeten Bindeschlaufe ist der Kontaktbereich bzw. die Leimspur 152 über einen Umfang von 360° ausgebildet. Je nach Materialstärke des Bodenblatts 15 bzw. der Bindezungen 151 kann die Stabilität der gebildeten Schlaufen erhöht werden.

Bei der gemäß Fig. 5a, 5b gebildeten Doppelschlaufe können vor der Ausbildung der Doppelschlaufe die eingeschwenkten Führungsschalen 23 zurückgeschwenkt werden, da eine bereits erzeugte Einfachschlaufe die Führung der Innenschlaufe bei der Doppelschlaufe übernimmt. Die erfindungsgemäß hergestellten Bindeschlaufen sind im Querschnitt spiralförmig ausgebildet, wobei der Kontaktbereich bzw. die Länge der Leimspur entsprechend der gewünschten Bindeschlaufenform gewählt wird bzw. vorbestimmt wird.

Nach der Bildung einer Schlaufe wird die Bindeschlaufenformeinrichtung 22 weggeschwenkt, wie dies in Fig. 6 schematisch dargestellt ist. Anschließend wird der gebundene Papierstapel 14 zusammen mit den durch die Bindezungen 151 des Bodenblatts 15 gebildeten Schlaufen aus der Bindevorrichtung vollständig entfernt, wie dies in Fig. 7 schematisch dargestellt ist.

In Fig. 8 ist schematisch die Draufsicht auf die Bindevorrichtung 10 dargestellt, wobei aus Gründen der Übersichtlichkeit von der Einzeichnung der Bindeschlaufenformeinrichtung abgesehen wurde. Wie aus Fig. 8 ersichtlich ist, verfügt der Fördertisch 30 über seitliche Führungsplatten oder Führungsschienen 13, um eine sichere Positionierung des Bodenblatts 15 auf den Saugriemen zu gewährleisten.

In Fig. 8 ist ferner ein Bodenblatt 15 eingezeichnet, wobei die Bindezungen 151 unterhalb des Auflagetisches 19 gestrichelt eingezeichnet sind. Darüber hinaus sind auch gestrichelt die Leimdüsen 16 eingezeichnet, mittels derer im Wurzelbereich der Bindezungen 151 eine Leimspur 152 (vgl. Fig. 10a) aufgebracht wird.

Wie aus Fig. 8 weiter ersichtlich ist, sind die Stapelformer 21 zwischen den Saugriemen 12 bzw. den Führungsschalen 23 der Bindeschlaufenformeinrichtung 22 angeordnet.

Gemäß der Erfindung werden vorgelochte Flachteile, wie z.B. Papierbögen, gebunden, wobei die Bindeschlaufen im bzw. am Bodenblatt oder am Deckblatt bzw. Außenblatt integriert sind. Entsprechend der vorgesehenen Bindeart, z.B. Einfachschlaufe oder Doppelschlaufe, werden die Längen und die Anzahl der Bindezungen am Bodenblatt oder Deckblatt ausgeschnitten und anschließend mittels einer Bindeschlaufenformeinrichtung 22 am zu bindenden Flachteilstapel zu einer Schlaufe geformt und in den Flachteilstapel eingedreht.

Darüber hinaus ist es im Rahmen der Erfindung möglich, dass das Material für das Bodenblatt oder das Deckblatt mit den integrierten Bindezungen Inhaltsstoffe aufweist, wodurch nach Ausbildung einer Bindeschlaufe das Blattmaterial einer Strahlungsquelle ausgesetzt wird, um die Flexibilität des Materials zu verringern, wodurch der Zustand der Schlaufe erhalten bleibt und gleichzeitig eine feste Schreibunterlage oder dergleichen erreicht wird.

Durch den Zuschnitt der Bindezungen und das mehr oder weniger Eindrehen zur Bindeschlaufe werden verschiedene Schlaufendurchmesser erzeugt, wodurch mit weniger Zuschnitten von Boden-oder Deckblättern verschiedene Papierlagendicken gebunden werden können. Weiterhin werden die geformten Bindeschlaufen an der Übergabestelle nach 360° mit Klebstoff fixiert, wodurch das durch die Bindeschlaufen gebundene Material bzw. der gebundene Stapel nachträglich nicht aus der Bindeschlaufe entnommen werden kann.

Des Weiteren ist es im Rahmen der Erfindung möglich, dass das verwendete Außenblatt (Bodenblatt oder Deckblatt) insbesondere an den Stellen gerundet ausgebildet ist, die zur Bindeschlaufe geformt werden. Hierdurch wird ein gutes Gleitverhalten durch den Schlaufenformer erreicht.

Darüber hinaus ist es im Rahmen der Erfindung möglich, dass an der Bindevorrichtung ein Magazin für die Bodenblätter bzw. Außenblätter vorgesehen ist, wodurch ein automatisches Arbeitsverfahren an der Bindevorrichtung erreicht wird.

### Bezugszeichenliste

- 10: Bindevorrichtung
- 11: Saugplatte
- 12: Saugriemen
- 13: Führungsplatten
- 14: Stapel
- 15: Bodenblatt
- 16: Leimdüse
- 17: Leimzuführleitung
- 18: Unterdruckanschluss
- 19: Auflagetisch
- 20: Führungsplatte
- 21: Stapelformer
- 22: Bindeschlaufenformeinrichtung
- 23: Führungsschale
- 24: Steuerungshebel
- 30: Fördertisch
- 32: Rolle
- 33: Rolle
- 35: Anschlag
- 40: Spalt
- 121: Vorsprung
- 122: Schwenkarm
- 125: Tragarm
- 140: Papierbogen
- 141: Perforationslöcher
- 142: Deckblatt
- 151: Bindezungen
- 152: Leimspur

## Patentansprüche

1. Verfahren zum Binden von aufeinander gestapelten Flachteilen (140), insbesondere Papierbögen (140), wobei die Flachteile (140) mit Perforationen (141) zur Aufnahme von Fingern (151) eines Außenblatts (15) versehen sind, wobei ein Außenblatt (15) mit mehreren Fingern (151) bereitgestellt wird **dadurch gekennzeichnet, dass** die Finger (151) des Außenblatts (15) in einem vorbestimmten Bereich mit einem Klebemittel versehen sind oder werden, die Finger (151) in die Perforationen (141) der gestapelten Flachteile (140) derart eingebracht werden, dass die Finger (151) spiralförmig gebogen werden oder sind, wobei ein, vorzugsweise klebemittelfreier, Bereich der Finger (151) jeweils mit einem mit Klebemittel versehenen Bereich des jeweiligen Fingers (151) überlappend in Kontakt gebracht wird.

2. Verfahren zum Binden von aufeinander gestapelten Flachteilen (140), insbesondere Papierbögen (140), wobei die Flachteile (140) mit Perforationen (141) zur Aufnahme von Fingern (151) eines Außenblatts (15) versehen sind, wobei ein Außenblatt (15) mit mehreren Fingern (151) bereitgestellt wird und die, vorzugsweise klebemittelfreien, Finger (151) des Außenblatts (15) in die Perforationen (141) der gestapelten Flachteile (140) eingebracht werden derart, dass die Finger (151) spiralförmig gebogen werden oder sind, wobei ein Bereich der Finger (151) jeweils mit einem anderen Bereich des Fingers (151) überlappend in Kontakt gebracht wird oder ist, wobei anschließend die überlappenden Kontaktbereiche der Finger (151), vorzugsweise mittels Strahlungsenergie und weiter vorzugsweise mittels Wärmeeintrag, miteinander unlösbar verbunden werden.

3. Verfahren nach Anspruch 1, **dadurch gekennzeichnet, dass** das Außenblatt (15) zu den gestapelten Flachteilen (140) flach gefördert wird, wobei während der Förderung des Außenblatts (15) auf die Finger (151) des Außenblatts (15) Klebemasse (152) aufgebracht wird oder ist und wobei die äußeren freien Enden der Finger (151) in die Perforationen (141) der Flachteile (140) eingebracht werden, die unter Weiterförderung des Außenblatts (15) in Kontakt mit den mit Klebemasse (152) versehenen Bereiche der Finger (151) gebracht werden.

4. Verfahren nach Anspruch 1 oder 3, **dadurch gekennzeichnet, dass** die Klebemasse (152) auf die Innenseite der Finger (151) des Außenblatts (15), insbesondere benachbart zur Grundfläche des Außenblatts (15), aufgebracht wird.

5. Verfahren nach einem der Ansprüche 1 bis 4, **dadurch gekennzeichnet, dass** die zu bindenden Flachteile (140) vor der Herstellung des gebundenen Stapels (14) jeweils gegeneinander verschoben angeordnet sind oder werden, so dass die Perforationen (141) der Flachteile (140), vorzugsweise im Querschnitt, bogenförmig oder teilkreisförmig angeordnet sind.

6. Verfahren nach einem der Ansprüche 1, 3 bis 5, **dadurch gekennzeichnet, dass** während einer, vorzugsweise linearen, Förderung des Außenblatts (15) vor Einbringen der Finger (151) in die Perforationen (141) der Flachteile (140) Klebemasse (152) auf die Finger (151) abschnittsweise aufgebracht wird.

7. Verfahren nach einem der Ansprüche 1 bis 6, **dadurch gekennzeichnet, dass** während des Einbringens der Finger (151) in die Perforationen (141) der Flachteile (140) die Grundfläche des Außenblatts (15), an der die Finger (151) angeordnet sind, und die gestapelten Flachteile (140) geneigt zueinander angeordnet sind oder werden.

8. Vorrichtung (10) zum Binden von aufeinander gestapelten Flachteilen (140), insbesondere Papierbögen (140), mit einem, vorzugsweise metallfreien Bindemittel (151), wobei die Flachteile (140) mit Perforationen (141) versehen sind, **dadurch gekennzeichnet, dass** eine Fingereinbringvorrichtung (22, 23) zum Einbringen von Fingern (151) eines Außenblatts (15) für die Flachteile (140) vorgesehen ist derart, dass die Finger (151) spiralförmig gebogen oder spiralförmig biegbar sind und ein Bereich der in die Perforationen (141) der Flachteile (140) eingebrachten Finger (151) überlappend mit einem anderen Bereich des jeweiligen Fingers (151) in Kontakt gebracht wird oder ist, und eine Fördereinrichtung (12, 35) für die Förderung des mit Fingern (151) ausgebildeten Außenblatts (15) vorgesehen ist, so dass jeweils ein Außenblatt (15) zu der Fingereinbringeinrichtung (22, 23) förderbar ist, wobei an der Fingereinbringeinrichtung (22, 23) eine Aufnahme (19) für einen zu bindenden Stapel (14) aus Flachteilen (140) vorgesehen ist.

9. Vorrichtung (10) nach Anspruch 8, **dadurch gekennzeichnet, dass** eine Fingerverbindeeinrichtung an der Fingereinbringeinrichtung (22, 23) derart angeordnet ist, dass die überlappenden Kontaktbereiche der Finger (151) miteinander verbindbar sind, wobei insbesondere die Fingereinbringeinrichtung (22, 23) eine Bindeschlaufenformeinrichtung (22) und/oder eine Führungsschale (23) aufweist.

10. Vorrichtung (10) nach Anspruch 8 oder 9, **dadurch gekennzeichnet, dass** an der Fördereinrichtung (12, 36) eine Klebemittelaufbringeinrichtung (16) angeordnet ist, so dass Klebemittel auf einen Bereich der Finger (151) des Außenblatts (15) jeweils aufbringbar ist.

11. Vorrichtung (10) nach Anspruch 10, **dadurch gekennzeichnet, dass** die Klebemittelaufbringeinrichtung (16) während der Förderung des Außenblatts (15) entlang der Klebemittelaufbringeinrichtung (16) Klebemittel aufbringt.

12. Vorrichtung (10) nach einem der Ansprüche 8 bis 11, **dadurch gekennzeichnet, dass** die Fördereinrichtung (12, 35) für das Außenblatt (15) als ein von einer Unterdruckquelle mit Unterdruck beaufschlagbarer Saugbandförderer (12) ausgebildet ist und/oder ein Nockenband und/oder einen Saugtisch aufweist.

13. Gebundene Flachteile, insbesondere Papierbögen (140), wobei ein Außenblatt (15) mehrere, vorzugsweise parallel und/oder nebeneinander angeordnete, Finger (151) aufweist, wobei die Finger (151) eines Außenblatts (15) in Perforationen (141) der gestapelt angeordneten Flachteile (140) angeordnet sind, wobei die Finger (151) spiralförmig gebogen sind und ein Bereich der Finger (151) überlappend mit einem anderen Bereich des jeweiligen Fingers (151) in Kontakt gebracht ist und eine Schlaufe gebildet ist, wobei die Finger (151) im Kontaktbereich der Finger (151) unlösbar miteinander verbunden sind, erhältlich durch Ausführung des Verfahrens nach einem der Ansprüche 1 bis 7, insbesondere unter Verwendung einer Vorrichtung nach einem der Ansprüche 1 bis 12.

14. Gebundene Flachteile nach Anspruch 13, **dadurch gekennzeichnet, dass** das Außenblatt (15) und die Finger (151) des Außenblatts (15) aus im Wesentlichen dem gleichen nichtmetallischen, einlagigen Material bestehen und/oder im Wesentlichen die gleiche Dicke aufweisen.

15. Gebundene Flachteile nach Anspruch 13 oder 14, **dadurch gekennzeichnet, dass** das Außenblatt (15) und die Finger (151) des Außenblatts (15) und die Flachteile aus dem gleichen Material bestehen oder hergestellt sind.

## Claims

1. A method for the binding of stacked flat parts (140), in particular sheets of paper (140), wherein the flat parts (140) are provided with perforations (141) for the receipt of fingers (151) of an outer sheet (15), wherein an outer sheet (15) with several fingers (151) is provided, **characterized in that** the fingers (151) of the outer sheet (15) are or will be provided in a predetermined area with an adhesive, the fingers (151) are inserted into the perforations (141) of the stacked flat parts (140) such that the fingers (151) will be or are bent in a spiral-like manner, wherein a preferably adhesive-free area of each finger (151) is brought in overlapping contact with an area of the respective finger (151) provided with adhesive.

2. A method for the binding of stacked flat parts (140), in particular sheets of paper (140), wherein the flat parts (140) are provided with perforations (141) for the receipt of fingers (151) of an outer sheet (15), wherein an outer sheet (15) with several fingers (151) is provided and the preferably adhesive-free fingers (151) of the outer sheet (15) are inserted into the perforations (141) of the stacked flat parts (140) such that the fingers (151) will be or are bent in a spiral manner, wherein one area of the fingers (151) will be or is brought in overlapping contact with another area of the finger (151), wherein the overlapping contact areas of the respective fingers (151) are then permanently joined together, preferably by means of radiation energy and further preferably by means of the introduction of heat.

3. The method according to claim 1, **characterized in that** the outer sheet (15) for the stacked flat parts (140) is conveyed flat, wherein during the conveyance of the outer sheet (15) onto the fingers (151) of the outer sheet (15) adhesive (152) will be or is applied and wherein the outer free ends of the fingers (151) are inserted into the perforations (141) of the flat parts (140), which are brought into contact with the areas of the fingers (151) provided with adhesive (152) under further conveyance of the outer sheet (15).

4. The method according to claim 1 or 3, **characterized in that** the adhesive (152) is applied to the inside of the fingers (151) of the outer sheet (15), in particular next to the base area of the outer sheet (15).

5. The method according to one of claims 1 through 4, **characterized in that** the flat parts (140) to be bound are or will be arranged pushed up against each other before the production of the bound stack (14) such that the perforations (141) of the flat parts (140), preferably in cross-section, are arranged in a curved or partially circular manner.

6. The method according to one of claims 1, 3 through 5, **characterized in that** during a preferably linear conveyance of the outer sheet (15) before insertion of the fingers (151) into the perforations (141) of the flat parts (140) adhesive (152) is applied to the fingers (151) in sections.

7. The method according to one of claims 1 through 6, **characterized in that** during the insertion of the fingers (151) into the perforations (141) of the flat parts (140) the base area of the outer sheet (15), on which the fingers (151) are arranged, and the stacked flat parts (140) are or will be arranged tilted towards each other.

8. An apparatus (10) for the binding of stacked flat parts (140), in particular sheets of paper (140), with a preferably metal-free binding means (151), wherein the flat parts (140) are provided with perforations (141), **characterized in that** a finger insertion device (22, 23) for the insertion of fingers (151) of an outer sheet (15) is provided for the flat parts (140) such that the fingers (151) are bent in a spiral-like manner or can be bent in a spiral-like manner and an area of the fingers (151) inserted into the perforations (141) of the flat parts (140) will be or is brought in overlapping contact with another area of the respective finger (151) and a conveyor device (12, 35) for the conveyance of the outer sheet (15) designed with fingers (151) is provided so that one outer sheet (15) can be conveyed to the finger insertion device (22, 23), wherein the finger insertion device (22, 23) is provided with a receiver (19) for a stack (14) of flat parts (140) to be bound.

9. The apparatus (10) according to claim 8, **characterized in that** a finger connecting device is arranged on the finger insertion device (22, 23) such that the overlapping contact areas of the fingers (151) can be joined together, wherein in particular the finger insertion device (22, 23) has a binding loop forming device (22) and/or a guide shell (23).

10. The apparatus (10) according to claim 8 or 9, **characterized in that** an adhesive application device (16) is arranged on the conveyor device (12, 36) such that adhesive can be applied to an area of the fingers (151) of the outer sheet (15).

11. The apparatus (10) according to claim 10, **characterized in that** the adhesive application device (16) applies adhesive along the adhesive application device (16) during the conveyance of the outer sheet (15).

12. The apparatus (10) according to one of claims 8 through 11, **characterized in that** the conveyor device (12, 35) for the outer sheet (15) is designed as a suction belt conveyor (12) that can be supplied with negative pressure from a negative pressure source and/or has a cam tape and/or a suction tape feedboard.

13. Bound flat parts, in particular sheets of paper (140), wherein one outer sheet (15) has several fingers (151), preferably arranged parallel and/or next to each other, wherein the fingers (151) of an outer sheet (15) are arranged in perforations (141) of the stacked flat parts (140), wherein the fingers (151) are bent in a spiral-like manner and one area of the fingers (151) is brought into overlapping contact with another area of the respective finger (151), wherein the fingers (151) are unreleasably joined together in the contact area of the fingers (151), which can be obtained through the execution of the method according to one of claims 1 through 7, in particular using an apparatus described according to one of claims 1 through 12.

14. Bound flat parts according to claim 13, **characterized in that** the outer sheet (15) and the fingers (151) of the outer sheet (15) are made essentially of the same non-metallic, single-layer material and/or esssentially have the same thickness.

15. Bound flat parts according to claim 13 or 14, **characterized in that** the outer sheet (15) and the fingers (151) of the outer sheet (15) and the flat parts are made or produced of the same material.

## Revendications

1. Procédé pour la reliure d'éléments plats empilés (140), en particulier des feuilles de papier (140), dans lequel les éléments plats (140) sont pourvus de perforations (141) pour la réception de doigts (151) d'une feuille extérieure (15), dans lequel il est fourni une feuille extérieure (15) ayant plusieurs doigts (151) **caractérisé en ce que** les doigts (151) de la feuille extérieure (15) sont ou seront pourvus d'un adhésif dans une région prédéterminée, les doigts (151) sont insérés dans les perforations (141) des éléments plats empilés (140) de telle sorte que les doigts (151) sont recourbés ou seront recourbés en spirale, une région préférablement sans adhésif de chaque doigt (151) est amenée en contact par chevauchement avec une région du doigt respectif (151) qui est pourvue d'un adhésif.

2. Procédé pour la reliure d'éléments plats empilés (140), en particulier des feuilles de papier (140), dans lequel les éléments plats (140) sont pourvus de perforations (141) pour la réception de doigts (151) d'une feuille extérieure (15), dans lequel il est prévu une feuille extérieure (15) ayant plusieurs doigts (151) et les doigts (151) préférablement dépourvus d'adhésif de la feuille extérieure (15) sont insérés dans les perforations (141) des éléments plats empilés (140) de telle sorte que les doigts (151) sont recourbés ou seront recourbés en spirale, dans lequel une région des doigts (151) est ou sera amenée en contact par chevauchement avec une autre région du doigt (151), les régions de contact par chevauchement des doigts respectifs (151) étant ensuite réunies de façon permanente entre elles, de préférence au moyen d'une énergie rayonnante et plus préférablement par introduction de chaleur.

3. Procédé selon la revendication 1, **caractérisé en ce que** la feuille extérieure (15) pour les éléments plats empilés (140) est transportée à plat, et, pendant le transport de la feuille extérieure (15), un adhésif (152) sera ou est appliqué sur les doigts (151) de la feuille extérieure (15), et les extrémités libres extérieures des doigts (151) sont insérées dans les perforations (141) des éléments plats (140), puis, sous l'effet d'un avancement supplémentaire de la feuille extérieure (15), sont amenées en contact avec les régions des doigts (151) qui sont pourvues d'adhésif (152).

4. Procédé selon la revendication 1 ou 3, **caractérisé en ce que** l'adhésif (152) est appliqué sur l'intérieur des doigts (151) de la feuille extérieure (15), en particulier à côté de la région de base de la feuille extérieure (15).

5. Procédé selon l'une des revendications 1 à 4, **caractérisé en ce que** les éléments plats (140) à relier sont ou seront remontés les uns contre les autres avant la production de la pile reliée (14), de telle manière que les perforations (141) des éléments plats (140) forment, de préférence en section transversale, une configuration incurvée ou partiellement circulaire.

6. Procédé selon l'une des revendications 1, 3 à 5, **caractérisé en ce que**, pendant un transport préférablement linéaire de la feuille extérieure (15), avant l'insertion des doigts (151) dans les perforations (141) des éléments plats (140), un adhésif (152) est appliqué par zones sur les doigts (151).

7. Procédé selon l'une des revendications 1 à 6, **caractérisé en ce que**, pendant l'insertion des doigts (151) dans les perforations (141) des éléments plats (140), les éléments plats empilés (140) sont ou seront disposés de façon inclinée vers la région de base de la feuille extérieure (15), sur laquelle sont disposés les doigts (151).

8. Appareil (10) pour la reliure d'éléments plats empilés (140), en particulier des feuilles de papier (140), avec des moyens de reliure préférablement exempts de métal (151), les éléments plats (140) étant pourvus de perforations (141), **caractérisé en ce qu'**il est prévu pour les éléments plats un dispositif d'insertion de doigts (22, 23) pour l'insertion des doigts (151) d'une feuille extérieure (15), de telle sorte que les doigts (151) soient recourbés en spirale ou puissent être recourbés en spirale et qu'une région des doigts (151) insérés dans les perforations (141) des éléments plats (140) soit amenée ou soit en contact par chevauchement avec une autre région du doigt respectif (151), et il est prévu un dispositif de transport (12, 35) pour le transport de la feuille extérieure (15), réalisée avec des doigts (151), de telle sorte qu'une feuille extérieure (15) puisse être transportée vers le dispositif d'insertion de doigts (22, 23), le dispositif d'insertion de doigts (22, 23) étant pourvu d'un réceptacle (19) pour une pile (14) d'éléments plats (140) à relier.

9. Appareil (10) selon la revendication 8, **caractérisé en ce qu'**un dispositif d'assemblage des doigts est prévu sur le dispositif d'insertion de doigts (22, 23) de telle sorte que les régions de contact par chevauchement des doigts (151) puissent être réunies entre elles, le dispositif d'insertion de doigts (22, 23) présentant, en particulier, un dispositif de formation de boucles de reliure (22) et/ou une coque de guidage (23).

10. Appareil (10) selon la revendication 8 ou 9, **caractérisé en ce qu'**un dispositif d'application d'adhésif (16) est disposé sur le dispositif de transport (12, 36) de telle sorte qu'un adhésif puisse être appliqué sur une région des doigts (151) de la feuille extérieure (15).

11. Appareil (10) selon la revendication 10, **caractérisé en ce que** le dispositif d'application d'adhésif (16) applique un adhésif le long du dispositif d'application d'adhésif (16) pendant le transport de la feuille extérieure (15).

12. Appareil (10) selon l'une des revendications 8 à 11, **caractérisé en ce que** le dispositif de transport (12, 35) de la feuille extérieure (15) est réalisé sous la forme d'un convoyeur à courroie aspirante (12) qui peut être alimenté en pression négative par une source de pression négative et/ou qui présente une courroie à cames et/ou une table d'amenée à courroie aspirante.

13. Eléments plats reliés, en particulier des feuilles de papier (140), où une feuille extérieure (15) présente plusieurs doigts (151), disposés de préférence parallèlement et/ou à côté les uns des autres, les doigts (151) d'une feuille extérieure (15) étant placés dans des perforations (141) des éléments plats empilés (140), les doigts (151) étant recourbés en spirale et une région des doigts (151) étant amenée en contact par chevauchement avec une autre région du doigt respectif (151), les doigts (151) étant réunis d'une manière non détachable dans la région de contact des doigts (151), ce qui peut être obtenu par l'exécution du procédé selon l'une des revendications 1 à 7, en particulier à l'aide d'un appareil selon l'une des revendication 1 à 12.

14. Eléments plats reliés selon la revendication 13, **caractérisés en ce que** la feuille extérieure (15) et les doigts (151) de la feuille extérieure (15) sont constitués essentiellement du même matériau non métallique monocouche et/ou ont essentiellement la même épaisseur.

15. Eléments plats reliés selon la revendication 13 ou 14, **caractérisés en ce que** la feuille extérieure (15) et les doigts (151) de la feuille extérieure (15) et les éléments plats sont fabriqués ou produits à partir du même matériau.
